# EUROPÄISCHE PATENTSCHRIFT

(11) **EP 2 981 984 B1**
(45) Veröffentlichungstag und Bekanntmachung des Hinweises auf die Patenterteilung: **14.12.2016**
(21) Anmeldenummer: 14716755.5
(22) Anmeldetag: 04.04.2014
(51) Int. Cl.: H01J 65/04

(54) **LEUCHTE**
LAMP
LUMINAIRE

(30) Priorität: 05.04.2013 DE 102013005942
(43) Veröffentlichungstag der Anmeldung: 10.02.2016
(73) Patentinhaber: Eaton Protection Systems IP GmbH & Co. KG, 12529 Schönefeld (DE)
(72) Erfinder: BURMEISTER, Jens, 69412 Eberbach (DE); SCHWARZ, Gerhard, 69436 Schönbrunn (DE)
(74) Vertreter: Grünecker Patent- und Rechtsanwälte PartG mbB
(86) Internationale Anmeldenummer: PCT/EP2014/000904
(87) Internationale Veröffentlichungsnummer: WO 2014/161670

(56) Entgegenhaltungen:
- EP-A1- 0 035 898
- EP-A2- 1 414 058
- WO-A1-00/70651
- WO-A1-98/56213
- JP-A- 2007 194 012
- US-A- 4 933 602
- US-A1- 2002 101 191
- US-A1- 2003 193 299
- US-B2- 6 621 195

## Beschreibung

Die Erfindung betrifft eine Leuchte mit einer durch Mikrowellen zum Leuchten anregbaren Lichtquelle und einem diese umgebenden Gehäuse, welches zumindest eine Lichtaustrittsöffnung aufweist. Eine solche Leuchte wird auch als Mikrowellenlampe bezeichnet und entspricht einer bestimmten Form einer Gasentladungslampe. Die entsprechende Energiezufuhr zum Anregen des Leuchtstoffes erfolgt in Form von Mikrowellenstrahlung. Eine solche Leuchte umfasst in der Regel einen Quarzkolben, in dem ein Edelgas mit niedrigem Druck eingefüllt ist. Der Quarzkolben ist mit Metall-Halogenid-Salzen beschichtet. Die entsprechende Mikrowellenstrahlung wird von einem Mikrowellengenerator oder Magnetron bereitgestellt und erzeugt ein Plasma durch Ionisieren der entsprechenden Edelgasfüllung. Dieses Plasma führt zu einem Verdampfen des entsprechenden Metall-Halogenid-Salzes und durch beide zusammen erfolgt eine entsprechende Lichtemission. Weiterhin sind Einflussnahmen auf das abgegebene Lichtspektrum durch Dotieren der Beschichtung möglich.

Bei bekannten Leuchten dieser Art erfolgte eine Lichtauskopplung beispielsweise über Lichtleiter oder dergleichen (siehe zum Beispiel US-B-6621195, Abbildung 3b). Dies diente insbesondere dazu, beim Erzeugen des Plasmas durch die Mikrowellenstrahlung eine entsprechende EMV (Elektromagnetische Verträglichkeit) bei der Leuchteninstallation zu ermöglichen. D. h., es sollen entsprechende elektrische oder elektromagnetische Effekte, die bei der oben genannten Leuchte insbesondere durch die Mikrowellenstrahlung auftreten können, andere technische Geräte oder auch Lebewesen nicht negativ beeinflussen.

Der Erfindung liegt die Aufgabe zugrunde, auf entsprechende Lichtleiter oder dergleichen zu verzichten und direkt Licht aus einem entsprechenden Leuchtengehäuse kostengünstig und einfach auskoppeln zu können.

Diese Aufgabe wird erfindungsgemäß dadurch gelöst, dass der entsprechenden Lichtaus-trittsöffnung des Leuchtengehäuses als Mikrowellenabschirmung eine Labyrinthstruktur zugeordnet ist, welche Labyrinthstruktur als Labyrinthplatte mit einer Vielzahl von schräg zur Lichtaustrittsrichtung verlaufenden Labyrinthdurchgängen ausgebildet ist.

Das Anbringen von Gitterstrukturen als Mikrowellenabschirmungen vor dem Lichtaustrittsfenster ist aus dem obengenannten oder dem weiteren Dokument WO-A-9856213 bekannt.

Durch eine Gitter- oder Labyrinthstruktur vor der Lichtaustrittsöffnung wird verhindert, dass außer dem erwünschten Licht keine andere Strahlung das Leuchtengehäuse verlässt. In der Regel ist das Leuchtengehäuse aus einem Metall hergestellt, sodass eine entsprechende Mikrowellenabschirmung nur noch zusätzlich im Bereich der Lichtaustrittsöffnung anzuordnen ist.

Durch diese Mikrowellenabschirmung ist keine zusätzliche Auskopplung für Licht aus dem Leuchtengehäuse notwendig. Stattdessen können übliche Einrichtungen innerhalb des Leuchtengehäuses zur Lichtablenkung und Umlenkung in Richtung Lichtaustrittsöffnung verwendet werden, wobei erst im Bereich der Lichtaustrittsöffnung eine entsprechende Abschirmung gegenüber Mikrowellenstrahlung insbesondere im Hinblick auf EMV erfolgt.

Eine entsprechende Gitter- oder Labyrinthstruktur ist einfach anordbar und kostengünstig herstellbar. Insbesondere kann in einfacher Weise eine Anpassung an Form und Größe der Lichtaustrittsöffnung erfolgen.

In der Regel ist die Lichtaustrittsöffnung eines entsprechenden Leuchtengehäuses durch eine lichttransparente Abdeckung verschlossen, wie beispielsweise eine Glas- oder Quarzplatte. Um in diesem Zusammenhang die entsprechende Gitter- oder Labyrinthstruktur in einfacher Weise anordnen zu können, kann diese im Gehäuseinneren in Lichtaustrittsrichtung vor der entsprechenden lichttransparenten Abdeckung angeordnet sein. Gitter- und Labyrinthstruktur behindern nur geringfügig oder gar nicht ein entsprechendes Durchtreten der Lichtstrahlung, während allerdings eine sichere Mikrowellenabschirmung gegeben ist.

Bei einem einfachen Beispiel einer entsprechenden Gitterstruktur ist diese aus einer gelochten Gitterplatte, insbesondere Metallgitterplatte, gebildet. Eine solche ist einfach herstellbar, insbesondere in erforderlicher Größe und Form.

Um insbesondere im Hinblick auf den Lichtaustritt nur ein geringfügiges Hindernis zu bilden, kann die Gitterplatte eine reihen- und spaltenweise Anordnung von Löchern aufweisen.

Es ist denkbar, dass die Form und Größe der Löcher in entsprechend Reihen- oder Spaltenrichtung variiert. Bei einem einfachen Beispiel ist es allerdings ebenfalls möglich, dass alle Löcher gleiche Form und gleichen Durchmesser aufweisen und insbesondere kreisförmig Löcher sind.

In der Regel wird eine Mikrowellenstrahlung von ungefähr 2.45 GHz verwendet, die ein Plasma zwischen den zugeordneten Mikrowellenantennen erzeugen kann. Zur Abschirmung der entsprechenden Mikrowellenstrahlung sollte die Lochgröße viel kleiner als die entsprechende Wellenlänge der Strahlung sein. D. h., der Lochdurchmesser wäre viel kleiner als 12 cm, was einer Wellenlänge der Mikrowellenstrahlung von 2.45 GHz entspricht.

Bei einer entsprechenden Gitterplatte mit einer solchen Lochstruktur ist diese weiterhin als Kanten- oder Sperrfilter ausgebildet, sodass sicher eine Abschirmung für größere Wellenlängen insbesondere in dem Bereich der verwendeten Mikrowellenstrahlung gegeben ist.

In analoger Weise ist die erfindungsgemäße Labyrinthstruktur als Labyrinthplatte, insbesondere Metaliplatte, mit einer Vielzahl von schräg zur Lichtaustrittsrichtung verlaufenden Labyrinthdurchgängen ausgebildet sein. Die Wände der Labyrinthdurchgänge können für Lichtstrahlung reflektierend sein, sodass diese durch die Labyrinthdurchgänge in Richtung Lichtaustrittsöffnung austreten können. Gleichzeitig sind die Labyrinthdurchgänge entsprechend zu den Löchern mit einem entsprechenden Durchmesser ausgebildet, der ein Durchtreten von Mikrowellenstrahlung verhindert.

Bei einem bevorzugten Ausführungsbeispiel können die Labyrinthdurchgänge eine von einer mittleren Zentralachse nach außen sich verändernde und insbesondere zunehmende Länge aufweisen.

Von Vorteil ist in diesem Zusammenhang in der Regel, wenn die mittlere Zentralachse eine Symmetrieachse für die Labyrinthdurchgänge ist, d. h. dass die Labyrinthplatte mit entsprechenden Labyrinthdurchgängen oberhalb und unterhalb dieser Symmetrieachse symmetrisch ausgebildet ist.

Wie bereits ausgeführt, kann erfindungsgemäß der übrige Aufbau der Leuchte beziehungsweise des Leuchtengehäuses wie bei anderen Gasentladungslampen erfolgen. D. h., dass beispielsweise der Lichtquelle eine Lichtreflexionseinrichtung zur Umlenkung von der Lichtquelle abgegebener Lichtstrahlung im Wesentlichen in Richtung Lichtaustrittsöffnung zugeordnet sein kann.

Eine solche Lichtreflexionseinrichtung kann als Parabolspiegel oder dergleichen ausgebildet sein.

Eine einfache Zuordnung der Gitter- oder Labyrinthplatte zur Lichtaustrittsöffnung kann sich dadurch ergeben, wenn Gitter- oder Labyrinthplatte auf einer der Lichtquelle zuweisenden Rückseite der lichttransparenten Abdeckung angeordnet ist.

Es besteht weiterhin die Möglichkeit, dass Gitter- und Labyrinthplatte austauschbar angeordnet sind, wobei nicht nur ein Austausch von jeweils Gitterplatten und Labyrinthplatten untereinander erfolgen kann, sondern auch ein Austausch einer Gitterplatte gegen eine Labyrinthplatte und umgekehrt erfolgen kann.

Im Folgenden werden Beispiele von Leuchten mit den eingangs genannten Mikrowellenlampen mit Gitter- bzw. Labyrinthstruktur anhand der in der Zeichnung beigefügten Figuren näher erläutert.

Es zeigen:
- Fig. 1: einen Längsschnitt durch ein Beispiel einer Leuchte Leuchte;
- Fig. 2: eine Vorderansicht auf eine Gitterplatte als Gitterstruktur;
- Fig. 3: eine Schrägansicht der Gitterstruktur nach Figur 2;
- Fig. 4: einen Längsschnitt analog zur Figur 1 durch ein erstes Ausführungsbeispiel der Erfindung;
- Fig. 5: eine Vorderansicht auf eine Labyrinthplatte als Labyrinthstruktur, und
- Fig. 6: eine Schrägansicht der Labyrinthstruktur nach Figur 5.

In Figur 1 ist ein Längsschnitt durch ein erstes einer Leuchte 1 dargestellt. Diese weist ein im Prinzip rechteckförmiges Leuchtengehäuse 4 auf. Dies ist nur beispielhaft dargestellt und andere Formen des Leuchtengehäuses sind ebenfalls möglich. Im Gehäuseinneren 8 ist ein Mikrowellengenerator 3 in Form ein Magnetrons angeordnet. Dieser speist Mikrowellenenergie entsprechenden Antennen zu, die innerhalb einer Lichtquelle 2 mit einem entsprechenden Quarzkolben oder dergleichen angeordnet sind. Zwischen den Antennen wird durch die Mikrowellenstrahlung ein Plasma aus einem entsprechenden Edelgas erzeugt, das zu einem Verdampfen von auf dem Glas- oder Quarzglaskolben aufgetragenem Metall-Halogenid-Salz führt und aus dem Edelgasplasma und dem Metall-Halogenid-Salzdampf Licht in einem entsprechenden Spektralbereich erzeugt.

Die Lichtquelle 2 ist teilweise von einer Lichtreflexionseinrichtung 18 in Form beispielsweise eines parabolischen Spiegels umgeben. Dieser lenkt von der Lichtquelle 2 abgegebenes Licht in Richtung einer Lichtaustrittsöffnung 5 des Leuchtengehäuses 4. Das Leuchtengehäuse 4 ist in der Regel aus einem Metall gebildet, das eine Abschirmung hinsichtlich der Mikrowellenstrahlung darstellt. Der Lichtaustrittsöffnung 5 ist eine Gitterstruktur 6 zugeordnet, die eine entsprechende Mikrowellenabschirmung im Bereich der Lichtaustrittsöffnung bildet. Die Gitterstruktur 6 ist auf einer Rückseite 19 einer lichttransparenten Abdeckung 9 in Form einer Glas- oder Quarzplatte 10 angeordnet. Lichttransparente Abdeckung 9 und Gitterstruktur 6 sind in einem lösbaren Endabschnitt 22 des Leuchtengehäuses 4 angeordnet. Die Gitterstruktur 6 ist in Lichtaustrittsrichtung 20 vor der lichttransparenten Abdeckung 9 angeordnet, d. h. auf deren in Richtung Lichtquelle 2 weisender Rückseite 19.

Die Lichtaustrittsöffnung wird vollständig von der lichttransparenten Abdeckung 9 abgedeckt, wobei die entsprechende Gitterstruktur 6 analoge Abmessungen aufweist.

Weiterhin sind in Figur 1 beispielhaft zwei Lichtstrahlen 21 dargestellt, die im Wesentlichen dem maximalen Austrittswinkel von Lichtstrahlung aus der Lichtaustrittsöffnung 5 des Leuchtengehäuses 4 entsprechen.

Die Gitterstruktur 6 ist als Gitterplatte 11 mit einer Mehrzahl von Löchern 12 ausgebildet. Diese sind, siehe auch die Figuren 2 und 3, in Reihen und Spalten angeordnet und weisen jeweils gleiche Formen und gleiche Durchmesser auf.

Der Durchmesser der entsprechenden Löcher 12 ist im Vergleich zur Wellenlänge der Mikrowellenstrahlung erheblich kleiner, wobei beispielsweise eine Mikrowellenstrahlung von 2,45 GHz mit einer Wellenlänge von ungefähr 12 cm verwendbar ist. Die entsprechenden Löcher 12 behindern nur geringfügig einen Austritt der Lichtstrahlen 21, während die Gitterstruktur 6 für die Mikrowellenstrahlung eine sichere Mikrowellenabschirmung bildet.

Die Gitterplatte 11 ist aus einer einfach herzustellenden und kostengünstigen gelochten Metallplatte gebildet, die in einfacher Weise an entsprechende Größen der Lichtaustrittsöffnung beziehungsweise der lichttransparenten Abdeckung 9 anpassbar ist. Entsprechende Gitterplatten 11, wie auch die weiter untern erwähnten Labyrinthplatten 13, sind nicht nur in der im Wesentlichen quadratischen Form nach Figuren 2, 3, 5 und 6 herstellbar, sondern sind in Form nahezu jeder Lichtaustrittsöffnung mit entsprechender licht-transparenter Abdeckung 9.

In den Figuren 2 und 3 ist die Gitterstruktur 6 in Form der Gitterplatte 11 in Vorderansicht und in schräger Ansicht von vorne dargestellt. Insbesondere erkennbar ist die spaltenweise und reihenweise Anordnung der entsprechenden Löcher 12. Im Randbereich können die entsprechenden Löcher 12 auch nur teilweise ausgebildet sein, siehe in Figur 2 die Löcher entlang des oberen und unteren Randes der Gitterplatte 11.

In Figur 3 ist die Gitterplatte nach Figur 2 in schräger Ansicht von vorne dargestellt. Auch hier ist die spaltenweise und reihenweise Anordnung sowie die teilweise Ausbildung von Löchern 12 entlang oberer Ränder der entsprechenden Gitterplatte erkennbar.

In Figur 4 ist ein Ausführungsbeispiel einer erfindungsgemäßen Leuchte 1 dargestellt. Bei diesem ist zur Vereinfachung der Mikrowellengenerator 3 nicht dargestellt. Der Aufbau der entsprechenden Leuchte 1 entspricht dem nach Figur 1 bis auf die Verwendung einer Labyrinthstruktur 7 als Mikrowellenabschirmung anstelle der Gitterstruktur 6. Zur weiteren Beschreibung der Leuchte 1 nach Figur 4 wird auf die Beschreibung nach Figur 1 verwiesen.

In Figur 4 sind mehrere Lichtstrahlen 21 dargestellt, die durch die Labyrinthstruktur 7 in Form einer Labyrinthplatte 13 hindurchtreten. Zu diesem Durchtritt weist die Labyrinthplatte 13 eine Vielzahl von Labyrinthdurchgängen 14 auf. Diese verlaufen schräg nach außen relativ zur Lichtaustrittsrichtung 20. Auch die Labyrinthplatte 13 ist auf der entsprechenden Rückseite 19 der lichttransparenten Abdeckung 9 angeordnet, welche die Lichtaustrittsöffnung 5 des Leuchtengehäuses abdeckt.

Die entsprechenden Labyrinthdurchgänge 14 weisen auf der Austrittsseite der Labyrinthplatte 13 einen etwa rechteckförmigen Querschnitt auf, siehe Figur 5, während sie sich in Richtung Lichtquelle 2 schräg nach innen in Richtung zu einer Zentralachse 15 erstrecken. Die Länge der entsprechenden Labyrinthdurchgänge 14 nimmt von der Zentralachse 15 nach außen zu, siehe die exemplarisch dargestellte Länge 16 in Figur 4. Weiterhin ist die Labyrinthplatte 13 mit entsprechenden Labyrinthdurchgängen 14 symmetrisch zu einer durch die Zentralachse 15 als Symmetrieachse 17 laufenden Horizontalebene ausgebildet, siehe Figuren 4 bis 6. D. h., dass die Labyrinthdurchgänge 14 im oberen Bereich der Labyrinthplatte 13 nach Figur 4 schräg nach oben in Richtung Lichtaustrittsöffnung 5 und die entsprechenden Labyrinthdurchgänge 14 im unteren Teil der Labyrinthplatte 13 schräg nach unten in Richtung Lichtaustrittsöffnung 5 verlaufen.

Die entsprechenden Innenseiten der Labyrinthdurchgänge 14 können reflektierend für Lichtstrahlen ausgebildet sein, sodass diese im Wesentlichen kein Hindernis für den Austritt der Lichtstrahlen 21 aus der Lichtaustrittsöffnung 5 darstellen. Größe und Form der Labyrinthdurchgänge 14 und insbesondere deren Eintrittsöffnungen, die der Lichtquelle 2 zuweisen, sind im Wesentlichen analog zu Größe und Durchmesser der Löcher 12 nach Figuren 1 bis 3 ausgebildet.

In Figuren 5 und 6 ist analog zu den Figuren 2 und 3 eine Vorderansicht und eine perspektivische Ansicht von schräg vorne auf die entsprechende Labyrinthplatte 13 dargestellt. Die entsprechenden Labyrinthdurchgänge 14 sind in Reihen und Spalten direkt benachbart zueinander angeordnet. Die entsprechende Labyrinthplatte 13 mit ihren Labyrinthdurchgängen 14 ist ebenfalls aus einem Metall mit entsprechenden Mikrowellenabschirmeigenschaften gebildet.

Wie oben dargelegt, ergibt sich eine sichere, einfache und kostengünstige Mikrowellenabschirmung durch direkt der Lichtaustrittsöffnung beziehungsweise der lichttransparenten Abdeckung 9 der Lichtaustrittsöffnung 5 zugeordnete Gitterstruktur 6 beziehungsweise einer erfindungsgemäßen Labyrinthstruktur 7. Die entsprechenden Öffnungen in diesen Strukturen sind jeweils ausreichend klein ausgebildet, um einen Austritt der Mikrowellenstrahlung zu verhindern. Während die gelochte Gitterplatte 11 auch gleichzeitig einen Sperrfilter bildet, kann die entsprechende Labyrinthplatte 13 auch als Resonanzdichtung angesehen werden. D. h., die entsprechenden Labyrinthdurchgänge bilden im Wesentliche rechteckige Hohlleiter, die ausreichend klein im Vergleich zur Wellenlänge der Mikrowellenstrahlung sind, um eine entsprechende Wellenausbreitung entlang der Labyrinthdurchgänge zu verhindern. Eine entsprechende Grenzwellenlänge λ_{C} ergibt sich beispielsweise nach der Beziehung λ_{C} = 2 x a, wobei a die längere Seite des entsprechenden Hohlleiterquerschnitts ist, siehe hierzu beispielsweise Figur 5.

Die entsprechende Grenzwellenlänge sollte dabei ausreichend klein im Vergleich zur Wellenlänge der abzuschirmenden Mikrowellenstrahlung sein.

Es besteht weiterhin die Möglichkeit, dass die entsprechenden Strukturen, siehe Gitterstruktur 6 beziehungsweise Labyrinthstruktur 7, sowohl untereinander als auch gegeneinander austauschbar sind, sodass beispielsweise auch eine Gitterstruktur eine entsprechende Labyrinthstruktur ersetzen könnte.

## Patentansprüche

1. Leuchte (1) mit einer durch Mikrowellen zum Leuchten anregbaren Lichtquelle (2) und einem diese umgebenden Gehäuse (4), welches zumindest eine Lichtaustrittsöffnung (5) aufweist, **dadurch gekennzeichnet, dass** der Lichtaustrittsöffnung (5) als Mikrowellenabschirmung eine Labyrinthstruktur (7) zugeordnet ist, welche Labyrinthstruktur (7) als Labyrinthplatte (13) mit einer Vielzahl von schräg zur Lichtaustrittsrichtung (20) verlaufenden Labyrinthdurchgängen (14) ausgebildet ist.

2. Leuchte nach Anspruch 1, **dadurch gekennzeichnet, dass** die Labyrinthstruktur (7) im Gehäuseinneren (8) in Lichtaustrittsrichtung (20) vor einer lichttransparenten Abdeckung (9), insbesondere Glas- oder Quarzplatte (10), angeordnet ist.

3. Leuchte nach Anspruch 1 oder 2, **dadurch gekennzeichnet, dass** die Mikrowellenabschirmung als Kanten- oder Sperrfilter ausgebildet ist.

4. Leuchte nach einem der vorangehenden Ansprüche, **dadurch gekennzeichnet, dass** die Labyrinthdurchgänge (14) eine von einer mittleren Zentralachse (15) nach außen sich verändernde und insbesondere zunehmende Länge (16) aufweisen.

5. Leuchte nach einem der vorangehenden Ansprüche, **dadurch gekennzeichnet, dass** die mittlere Zentralachse (15) eine Symmetrieachse (17) für die Labyrinthdurchgänge (14) ist.

6. Leuchte nach einem der vorangehenden Ansprüche, **dadurch gekennzeichnet, dass** der Lichtquelle (2) eine Lichtreflexionseinrichtung (18) zur Umlenkung von aus der Lichtquelle abgegebenen Lichtstrahlen im Wesentlichen in Richtung Lichtaustrittsöffnung (5) zugeordnet ist.

7. Leuchte nach einem der vorangehenden Ansprüche, **dadurch gekennzeichnet, dass** die Labyrinthplatte (11, 13) auf einer der Lichtquelle (2) zuweisenden Rückseite (19) der lichttransparenten Abdeckung (9) angeordnet ist.

8. Leuchte nach einem der vorangehenden Ansprüche, **dadurch gekennzeichnet, dass** die Labyrinthplatte (11, 13) austauschbar angeordnet sind.

## Claims

1. A lamp (1) comprising a light source (2) that can be excited by microwaves to provide illumination and a housing (4) surrounding the light source, said housing having at least one light exit opening (5), **characterized in that** the light exit opening (5) has associated therewith a labyrinth structure (7) acting as a microwave shield, said labyrinth structure (7) being configured as a labyrinth panel (13) comprising a large number of labyrinth passages (14) which extend at an oblique angle to the light exit direction (20).

2. The lamp according to claim 1, **characterized in that** the labyrinth structure (7) is arranged in the housing interior (8) in front of a light-transparent cover (9), when seen in the light exit direction (20), said light-transparent cover (9) being in particular a glass or quartz plate (10).

3. The lamp according to claim 1 or 2, **characterized in that the** microwave shield is configured as an edge filter or a blocking filter.

4. The lamp according to one of the preceding claims, **characterized in that** the labyrinth passages (14) have a length (16) which varies and especially increases from a middle central axis (15) in an outward direction.

5. The lamp according to one of the preceding claims, **characterized in that** the middle central axis (15) is an axis of symmetry (17) for the labyrinth passages (14).

6. The lamp according to one of the preceding claims, **characterized in that** the light source (2) has associated therewith a light reflection unit (18) for deflecting light beams, which are emitted by said light source, substantially in the direction of the light exit opening (5).

7. The lamp according to one of the preceding claims, **characterized in that** the labyrinth panel (11, 13) is arranged on a back (19) of the light-transparent cover (9), said back (19) facing the light source (2).

8. The lamp according to one of the preceding claims, **characterized in that** the labyrinth panel (11, 13) is arranged such that it is exchangeable.

## Revendications

1. Luminaire (1) comprenant une source lumineuse (2) pouvant être excitée par des micro-ondes pour l'émission de lumière, et un boitier (4) qui entoure cette source de lumière et présente au moins une ouverture de sortie de lumière (5), **caractérisé en ce qu'**à l'ouverture de sortie de lumière (5) est associée une structure de labyrinthe (7) en guise d'écran de protection contre les micro-ondes, ladite structure de labyrinthe (7) étant réalisée sous forme de plaque de labyrinthe (13) avec un grand nombre de passages de labyrinthe (14) s'étendant de manière oblique par rapport à la direction de sortie de lumière (20).

2. Luminaire selon la revendication 1, **caractérisé en ce que** la structure de labyrinthe (7) est agencée à l'intérieur (8) du boitier, en se référant à la direction de sortie de lumière (20), devant un couvercle de recouvrement (9) transparent à la lumière, notamment une plaque de verre ou de quartz (10).

3. Luminaire selon la revendication 1 ou la revendication 2, **caractérisé en ce que** l'écran de protection contre les micro-ondes est réalisé sous la forme d'un filtre de blocage ou filtre à limite sélective.

4. Luminaire selon l'une des revendications précédentes, **caractérisé en ce que** les passages de labyrinthe (14) présentent une longueur (16), qui varie, et notamment augmente vers l'extérieur à partir d'un axe central médian (15).

5. Luminaire selon l'une des revendications précédentes, **caractérisé en ce que** l'axe central médian (15) est un axe de symétrie (17) pour les passages de labyrinthe (14).

6. Luminaire selon l'une des revendications précédentes, **caractérisé en ce qu'**à la source de lumière (2) est associé un dispositif de réflexion de lumière (18) pour dévier des rayons lumineux délivrés par la source de lumière, essentiellement en direction de l'ouverture de sortie de lumière (5).

7. Luminaire selon l'une des revendications précédentes, **caractérisé en ce que** la plaque de labyrinthe (11, 13) est agencée sur un côté arrière (19) dirigé vers la source de lumière (2), du couvercle de recouvrement (9) transparent à la lumière.

8. Luminaire selon l'une des revendications précédentes, **caractérisé en ce que** les plaques de labyrinthe (11, 13) sont agencées de manière interchangeable.
